# FASCICULE DE BREVET EUROPEEN

(11) **EP 0 576 767 B1**
(45) Date de publication et mention de la délivrance du brevet: **26.06.1996**
(21) Numéro de dépôt: 92670005.5
(22) Date de dépôt: 06.08.1992
(51) Int. Cl.: E04G 1/15

(54) **Plate-forme pour échafaudages de la construction civile**
Arbeitsbühne für Baugerüste
Scaffolding floor designed for civil construction-scaffolding

(30) Priorité: 02.07.1992 PT 100416
(43) Date de publication de la demande: 05.01.1994
(73) Titulaire: SALEMO & MERCA, Lda., P-2950 Palmela (PT)
(72) Inventeur: de Almeida Madureira, Salemo, Arrentela P-2840 Seixal (PT)

(56) Documents cités:
- FR-A- 1 424 365
- FR-A- 2 485 598
- FR-A- 2 501 267
- FR-A- 2 573 115

## Description

La présente invention concerne des plates-formes d' échafaudage qui dans l'état actuel de la technique sont le plus souvent sous forme de planche en bois ou très rarement sous forme de plaque en fer usinée. Ces plates-formes d'échafaudage offrent des conditions précaires de sécurité, s'endommagent facilement, ce qui oblige à les remplacer fréquemment, et sont excessivement lourdes. Par ailleurs, elles ne permettent pas de réaliser une surface de travail complètement pleine ni de former des surfaces anti-dérapantes.

Par le document FR-A-2 485 598, on connaît une plate-forme d'échafaudage comportant un panneau métallique pourvu à ses deux extrémités d'éléments de liaison, la face supérieure du panneau possédant une série de trous saillants et tournés vers le haut, et la face inférieure du panneau possédant une nervure de forme rectangulaire s'étendant tout le long du panneau.

L'objectif de l'invention est de résoudre ces problèmes ainsi que d'améliorer le transport de telles plates-formes d'échafaudage (par réduction du poids et des volumes occupés), d'augmenter leur résistance mécanique (grâce à leur forme et aux matériaux utilisés pour leur construction), et aussi d'améliorer la sécurité envers les utilisateurs; la plate-forme selon l'invention atteint ces objectifs grâce à sa forme, à sa plinthe 28 et aux surfaces anti-dérapantes qui empêchent les accidents.

Selon l'invention le panneau est en aluminium moulé et présente sur sa face inférieure des bords latéraux tubulaires en forme de I comportant chacun des rainures longitudinales parallèles entre elles et situées de part et d'autre de l'âme du I, et la face supérieure du panneau possède une série de nervures placées sur les bords latéraux.

D'autres configurations avantageuses de l'invention font l'objet des revendications dépendantes.

Des exemples d'exécution de l'invention sont décrits ci-après, dans lesquels:
- la figure 1 est une vue en coupe longitudinale de la plate-forme d'échafaudage;
- la figure 2 est une vue en plan partielle de la plate-forme d'échafaudage;
- la figure 3 représente une vue en coupe transversale de l'assemblage d'un support de fixation pour plinthe à l'un des bords latéraux du panneau;
- la figure 4 représente une vue en coupe transversale de l'assemblage de deux plates-formes adjacentes le long de leurs bords latéraux;
- la figure 5 montre une vue en perspective d'un support de plinthe;
- les figures 6 à 8 montrent différentes vue d'un support de plinthe;
- la figure 9 montre une vue en perpective d'un bloqueur;
- la figure 10 montre une griffe de fixation fixée à l'extrémité d'une plate-forme;
- la figure 11 est une vue de face d'un bloqueur;
- la figure 12 est une vue de côté partielle d'une extrémité de plate-forme fixé à un tube d'échafaudage;
- la figure 13 est une vue en plan partielle d'une plate-forme fixée par l'une de ses extrémités à un tube d'échafaudage;
- la figure 14 est une vue en coupe transversale d'une plate-forme équipée d'un côté d'un support de plinthe et d'une plinthe et de l'autre côté reliée à une autre plate-forme selon l'invention.

L'invention se rapporte à une plate-forme d'échafaudage en aluminium moulé 26, destinée à équiper les échafaudages de construction civile et à la création de surfaces couvertes avec des plates-formes.

Plus précisément, elle se rapporte à une plate-forme d'échafadauge comportant un panneau 26 en aluminium moulé muni à ses extrémités d'éléments de liaison 27 en polyamide. Ces éléments de liaison 27 sont pourvus de griffes de fixation 6 espacées les unes des autres. Ladite plate-forme comporte aussi sur le côté latéral un profilé 28 ayant des fonctions de plinthe.
Tout le panneau 26 est percé avec des trous saillants 4 qui à leur tour forment une surface rugueuse qui évite le contact des pieds avec l'eau, éliminant ainsi les causes de glissement.

Grâce à l'espacement des griffes de fixation 6, la configuration des éléments de liaison 27 permet une interchangeabilité et de parfaits emboitements en ligne des plates-formes selon l'invention, avec pour résultat des surfaces de travail pleines et sans aucune irrégularité.

Les figures et 2 représentent une plate-forme d'échafaudage totalement équipée avec deux éléments de liaison 27 et avec la plinthe 28 fixée par les supports 30.

La figure 3 représente l'assemblage à l'un des bords latéraux du panneau 26 d'un support de fixation pour plinthe et montre le support de fixation 30 pour la plinthe 28 joint à la prise 31 qui agrippe la zone latérale tubulaire du profilé en I. Ce montage est destiné à fixer la plinthe 28 le long du panneau.

La figure 4 représente l'assemblage de deux profilés en I de deux plates-formes voisines et montre deux prises 31 enveloppant les deux zones latérales tubulaires des profilés en I, ces prises étant fixées aux profilés en I à l'intérieur des rainures 2 parallèles entre elles et situées de part et d'autre de l'âme du profilé en forme de I.
Cet assemblage est destiné à répartir les efforts sur les deux panneaux adjacents lorsqu'une force s'exerce sur l'un seul des deux panneaux.

Les figures 5 à 8 représentent le support 30 pour la fixation du profilé 28, l'équerre 32 servant au support 30 à s'agripper dans le montage de la rainure 2 du profilé tubulaire. Dans cet assemblage, les nervures 3 s'emboitent respectivement dans des sillons 33 et 34 aménagés dans les supports 30 et présentant des angles de 45° et 90°.

La figure 9 représente un bloqueur 35 qui permet, grâce aux linguets 29, d'assurer la fixation des éléments de liaison 27 à l'échafaudage 36.

Les figures 10 et 11 montrent le montage du bloqueur 35 dans la zone inférieure de la griffe de fixation 6 grâce aux linguets 29 qui lors de l'assemblage iront se fixer dans des trous 8 et 9 prévus dans les griffes de fixation de l'élément 27 de liaison. Ce montage est destiné à garantir la fixation de la plate-forme à l'échafaudage 36 évitant ainsi que celle-ci puisse en être détaché par l'effet du vent ou par n'importe quelle autre force.

### Liste des signes de références

- 1.: Bord latéral tubulaire
- 2.: Rainure longitudinale
- 3.: Nervure
- 4.: Trou saillant
- 5.: Nervure rectangulaire
- 6.: Griffe de fixation
- 7.: Nervure
- 8.: Trou rectangulaire frontal
- 9.: Trou rectangulaire postérieur
- 10.: Profilé rectangulaire
- 11.: Boîte rectangulaire creuse
- 12.: Plaque parallèle au profilé rectangulaire 10
- 13.: Equerre
- 14.: Ciselure rectangulaire
- 15.: Plaque
- 16.: Zone en demi-cercle de la griffe de fixation
- 17.: Trou central de 3mm de diamètre
- 18.: Angle d'entrée à 12°
- 19.: Intérieur creux d'une griffe de fixation
- 20.: Dénivellation de la boîte creuse
- 21.: Rayon extérieur d'un trou saillant
- 22.: Rayon intérieur d'un trou saillant
- 23.: Sillon rectangulaire
- 24.: Rayon de courbure de la zone en demi-cercle 16
- 25.: Série de trous
- 26.: Panneau
- 27.: Elément de liaison
- 28.: Plinthe
- 29.: Linguet
- 30.: Support de plinthe
- 31.: Prise
- 32.: Equerre
- 33.: Rainure à 45°
- 34.: Rainure à 90°
- 35.: Bloqueur
- 36.: Tube d'échafaudage

## Revendications

1. Plate-forme d'échafaudage
destinée à la construction civile et aux surfaces couvertes avec des plates-formes,
comportant un panneau (26) métallique pourvu à ses deux extrémités d'éléments (27) de liaison,
la face supérieure du panneau (26) possédant une série de trous (4) saillants et tournés vers le haut, et
la face inférieure du panneau (26) possédant une nervure (5) de forme rectangulaire s'étendant tout le long du panneau,
caractérisée en ce que
- le panneau (26) est en aluminium moulé,
en ce que
- le panneau (26) présente sur sa face inférieure des bords latéraux tubulaires en forme de I (1,2) comportant chacun des rainures longitudinales (2) parallèles et situées de part et d'autre de l'âme du I,
et en ce que
- la face supérieure du panneau (26) possède une série de nervures (3) placées sur les bords latéraux (1,2).

2. Plate-forme d'échafaudage selon la revendication 1,
caractérisée en ce que
- l'élément (27) de liaison comporte dans sa zone frontale une série de griffes (6) de fixation espacées entre-elles, creuses intérieurement (19) et renforcées par des nervures (7), chaque griffe (6) de fixation, vue de profil, présentant une configuration semi-circulaire (16).

3. Plate-forme d'échafaudage selon la revendication 1 et 2,
caractérisée par
- une dénivellation (20) d'à peu près 2mm de la boite (2) par rapport à la zone supérieure de la boîte tubulaire.

4. Plate-forme d'échafaudage selon l'une quelconque des revendications précédentes,
caractérisée en ce que
- la face supérieure du panneau (26) comporte une série de trous saillants (4) tournés vers le haut, lesdits trous (4) ayant un rayon extérieur de 4mm (21) et intérieur de 6,5mm (22) et présentant une extrémité distante de 3mm à 4mm de la face supérieure du panneau (26).

5. Plate-forme d'échafaudage selon l'une quelconque des revendications précédentes
caractérisée par
- une nervure (5) en forme rectangulaire située sur la face inférieure du panneau soutenu par un sillon (23) rectangulaire s'étendant tout le long du panneau.

6. Plate-forme d'échafaudage selon l'une quelconque des revendication 2 à 5
caractérisée en ce que
- chaque griffe (6) de fixation présente latéralement une zone en demi-cercle (16) avec des rayons de 25mm (24) et une série de nervures (7) qui renforcent la griffe de fixation antérieurement de l'extrémité jusqu'à sa zone inférieure,
et en ce que
- chaque griffe (6) de fixation comporte une série de trous rectangulaires dans leur zone frontale (8) et dans leur zone postérieure (9), avec des angles de sortie à 30°.

7. Plate-forme d'échafaudage selon l'une quelconque des revendications précédentes
caractérisée par
- sa zone supérieure, où se situent deux profilés rectangulaires (10) supportant à son extrémité supérieure et inférieure une boite de configuration rectangulaire creuse (11), ces boites présentant une série d'angles d'entrée à 12° (18).

8. Plate-forme d'échafaudage selon la revendication 6,
caractérisée par
- une boite de configuration rectangulaire creuse (11) dans la zone inférieure qui a dans une position intermédiaire une nervure de freinage avec un trou central de 3mm de diamètre (17).

9. Plate-forme d'échafaudage selon l'une quelconque des revendications précédentes
caractérisée par
- une plaque parallèle (12) au profil (10) rectangulaire, ayant une distance d'à peu près 6,5mm et freinée par des équerres à 90° (13) de tous côtés.

10. Plate-forme d'échafaudage selon l'une quelconques des revendications précédentes
caractérisée par
- une plaque (15) qui fait un pont entre les griffes (6) de fixation et la zone freinée par une série d'équerres (13), cette plaque (15) comportant, dans la ligne intermédiaire, une ciselure rectangulaire (14) avec des angles de sortie à 45°, et, aux extrémités, des angles à 12° (18), cette plaque ayant une série de trous (25).

11. Plate-forme d'échafaudage selon l'une quelconque des revendications précédentes
caractérisée en ce que
- l'élément (27) de liaison comporte un bloqueur (35)
relié à la griffe (6) de fixation par des linguets (29)
qui pénètrent dans les trous rectangulaires (8,9) de l'élément (27) de liaison
afin de fermer le demi-cercle (16) de la griffe (6) de fixation,
ledit bloqueur (35) permettant à l'élément (27) de liaison d'entourer complètement le tube d'échafaudage (36),
afin d'empêcher la plate-forme de se détacher de l'échafaudage sous l'effet du vent ou de n'importe quelle autre force.

## Patentansprüche

1. Baugerust platform
• Fur hoch und tiefbau und gedeckte Flachen mit Platformen bestimmt,
• Mit einem metalischen Paneel mit Verbindungs elemente (27) an beiden enden.
• An der Oberen seite enthaltet das Paneel (26), samtliche nach oben (4) vorstehender Bohrungen, und der untere seite des Paneel (26) enthalt ein Rechteckige Rippe(5), ganz entlang.
Charakteristisch weil
• Das Paneel (26) ist aus Aluminium, extrudiert.
• Das Paneel (26) ,pras entiert an der Unteren seite gerundete, seitliche Krempen in I Form (1,2), jeder enthalt (2) eine Langs Fuge die sich zwischem beide seiten Ubereinstimmem I.
Ander Oberen seite enthalt das Paneel (26) samtlichen Rippen (3) ander seitlichen Krempen (1,2)..

2. Baugerust platform laut Forderung 1 charakteristisch weil
• Das Verbindungselement (27) hat an der Strnseite samtliche Befestigungskrallen (6), getrennt zwischen einander, Innen seitig hohl (19) und mit Rippen verstarkt (7), jede Befestigungskralle (6) seitlich angesehen, prasentiert eine halbkreisige Konfiguration (16).

3. Baugerustplatform laut Forderung 1 und 2 Charakteristisch weil
• Ein Hohen untershied (20) von ungefahr 2 mm des kasten (2) von der oberen zone des Rohrenformigen Kasten.

4. Baugerustplatform laut irgendeiner vorheriger Forderungen
Charakteristisch weil
• Die obere seite des Paneel (26) enthalt samtliche (4) nach oben gedreht, vorstehender Bohrungen (4), mit einem AuBenradius von 4 mmm (21) und einem Innenradius von 6,5 mmm (22) und prasentiert eine Trennung von 3 mm bis 4 mm vom Ende der oberen Paneel seite (26).

5. Baugerustplatform laut irgendeiner vorheriger Forderungen
Charakteristisch weil
• Ein Rechteckige Rippe (5) die sich an der hinteren Paneel seite befindet, durch ein rechteckige Furch (23) gestutzt entlang des Paneel.

6. Baugerustplatform laut irgendeiner der Forderungen von 2 bis 5
charakteristisch weil
• Jede Befestigungskralle (6) prasentiert seitlich eine Halbkreiszone (16) mit 25 mm (24) Radius und samtlich Rippen die (7), die Befestigungskralle stutzenvor dem Ende bis zur untere zone.
• Jede Befestigungskralle (6) hat samtliche rechteckige Bohrungen ander stirnseite und Hinter seite (9) mit Ausgangswinkel von 30°.

7. Baugerustplatform laut irgendeiner der vorheriger Forderungen
Carakteristisch weil
• Die obere zone wo sich zwei rechteckige Profils (10) befinden, die im obere und untere Ende eine Rechteckige Hohle Kasten stuzen (11). Diese Kasten prasentieren samtlichen Eingansgswinkeln von 12° (18).

8. Baugerustplatform laut Forderung 6,
Charakteristisch weil
• Ein hohler rechteckiger Kasten (11) in Ihrer unterer zone, die in einem zwischenliegende Position ein Sperrippe mit einer Zentralbohrung von 3 mm Durchmesser hat (17).

9. Baugerustplatform laut irgendeiner vorheriger Forderungen
Carakteristisch weil
Eine platte (12) die mit das rechteckingen Profil (10) ubereinstimmt, mit einer Abstand von ungefahr 6,5 mm, und gesperrt mit winkeleisen von 90° (13) in beide seiten.

10. Baugerustplatform laut irgendeiner der vorheriger Forderungen
Carakteristisch weil
• Ein platte (15) die zwischen der Befestigungskrallen (6) und die durch samtliche Winkeleisen (13) gesperrtezone eine Brucke bildet, diese Platte (15) hat dazwischen ein rechteckiger Querschnitt (14) mit 4,5° anshebeschrage, und 12° an den Enden (18), diese Platte hat samtliche Bohrungen (25).

11. Baugerustplatform laut irgendeiner der vorheriger
Forderungen charakteristisch weil
• das verbindungselement (27) hat ein Blockiereinrichtung (35)
• an der Befestigungskrallen (6) durch zungleinen (29) verbindet diein der rechteckigen Bohrungen (8 und 9) des Verbindungselement eindringen.
• um das Halbkreis (16) der Befestigungskralle (6) zu schlierzen
• die genannte Blockiereinrichtung (35) gestattet dem, verbindungselement (27), die Drehung des Baugerustenrohrs (36).
• um zu vermeiden daz der Baugerustenplatform durch den wind oder irgendeiner anderer Kraft sich bewegt.

## Claims

1. Scaffolding platform
• Destinated to the civil construction and covered surfaces with platforms,
• Geround a metal panel suppyed in both extremities of connected elements (27),
• The superior face of the panel (26) has a series of salient holes (4) turned up, and the interior face of the panel (26) has a rib (5) in rectangular form which extend alone the panel,
characterised in virtue of
• The panel (26) is made in extruded aluminium,
in virtue of
• The panel (26) presents in his interior face lateral tubular rims with **I** (1,2) having each one longitudinal keywais (2) parallel between them and placed in both sides of the **I** web.
in virtue of
• The superior face of the panel (26) has a series of ribs (3) placed in the lateral rims (1,2)

2. Scaffolding platform according to the revendications characterised in virtue of
• The connection element (27) has in his frontal zone a series of fixed claws spaced between them, interiored hollow (19) and reforced by ribs (7), each fixation claw (6), in side view presents a configuration half circle (16).

3. Scaffolding platform according to the revendication **1.** and **2.**, characterised by
• A difference in levels (20) of more or less 2mm of the box (2) according the superior zone of the tubular box.

4. Scaffolding platform according to any preceding revendications,
characterised in virtue of
• the superior face of the panel (26) has a series of salient holes (4) turned up, these holes (4) with a external radius of 4 mm (21) and interior 6,5 mm (22) and presenting one distant extremity from 3mm to 4mm of the superior face of the panel (26).

5. Scaffolding platform according to any preceding revendications,
characterised by
• A rib (5) in rectangular form placed in the inferior face of the hold up panel by a rectangular furrow (23) which extend alone the panel.

6. Scaffolding platform according to one of the revendications 2 to 5
characterised by
• each fixation claw presents in lateral part a zone in half-circle (16) with a 25 mm radius (24) and a series of ribs (7) which reinforce previously the fixed claw from the extremity to his inferior zone,
and in virtue of
• each fixed claw (6) has a series of rectangular holes in his frontal zone (8) and his posterior zone (9), with way out angles at 30°.

7. Scaffolding platform according any preceding retvendications,
characterised by
• his superior zone, where are placed two rectangular side views (10) support in his superior and inferior extremities a hollow box with rectangular configuration (11), these boxes presents a series of input angles at 12° (18).

8. Scaffolding platform according the revendication s (6),
characterised by
• a hollow box with a rectangular configuration (11) in his inferior zone which has in a mediator position a lock rib with a central hole with 3 mm diameter (17).

9. Scaffolding platform according any preceding revendications,
characterised by
• a parallel plate (12) at rectangular side view (16) with a distance of more or less 6,5 mm and locked by squares at 90° (13) in both sides.

10. Scaffolding platform according any preceding revendications,
caracterized by
• a plate (15) which establish a bridge between the fixation claws (6) and the locked zone by a series of squares (13), this plate (15) has, in the mediator line, a rectangular carving (14) with output angles at 45°, and in the extremities, angles at 12° (18), this plate with a series of Hollis (25).

11. Scaffolding platform according any preceding evendications,
characterised by
• connection element (27) has a blockade (35),
- connected the fixed claw trough the pawls (29),
- which penetrate in the rectangular Hollis (8,9) of the connection element,
- to close the half-circle (16) of the fixed claw (6),
- the blockade (35) permit to the connection element (27) encircle the tube of the platform (36),
- to imped the remove of the platform by win effect or any other force.
